# FASCICULE DE BREVET EUROPEEN

(11) **EP 0 586 291 B1**
(45) Date de publication et mention de la délivrance du brevet: **03.01.1996**
(21) Numéro de dépôt: 93402109.8
(22) Date de dépôt: 27.08.1993
(51) Int. Cl.: B63B 7/08

(54) **Système de siège amovible et démontable destiné à reposer sur une embase**
System eines verstellbaren und zerlegbaren Sitzes, welcher sich auf einer Bodenplatte abstütet
System for an adjustable and demountable seat resting on a platform

(30) Priorité: 01.09.1992 FR 9210447
(43) Date de publication de la demande: 09.03.1994
(73) Titulaire: ZODIAC INTERNATIONAL, F-92137 Issy Les Moulineaux (FR)
(72) Inventeur: Pestel, Dominique, F-92400 Courbevoie (FR); Braud, Lionel, F-31290 Villenouvelle (FR)
(74) Mandataire: Jacquelin, Marc-Henri

(56) Documents cités:
- EP-A- 0 297 920
- DE-A- 2 642 967

## Description

La présente invention concerne un système de siège amovible et démontable destiné à reposer sur une embase, tel qu'en particulier, mais non exclusivement, un banc de nage démontable destiné à reposer sur le fond d'une embarcation, notamment une embarcation gonflable.

L'invention a essentiellement pour but de proposer un tel système de siège amovible et démontable qui, tout en étant de conception simple, repose de façon fiable sur l'embase, de préférence avec possibilité de réglage longitudinal, en même temps qu'il peut être installé ou démonté de façon simple et rapide, sans outillage spécialisé.

A ces fins, un système de siège amovible et démontable destiné à reposer sur une embase se caractérise essentiellement, étant agencé conformément à l'invention, en ce qu'il comprend :
- deux logements à gorge solidaires de ladite embase, s'étendant approximativement parallèlement l'un à l'autre, la gorge s'ouvrant vers la haut par une ouverture plus étroite que le fond de la gorge
- au moins deux pieds comportant chacun une jambe allongée terminée à ses deux extrémités par des saillies coudées respectives, lesdites saillies des extrémités inférieures des pieds étant introduites verticalement dans les gorges des logements respectifs et y étant retenues de manière telle que les jambes soient dressées en étant inclinées sur la verticale,
- des moyens de blocage axial des pieds dans les logements respectifs,
- une assise apte à reposer sur les saillies coudées des extrémités supérieures des jambes, et
- des moyens de solidarisation rapide de l'assise avec les saillies coudées supérieures desdites jambes.

De préférence, les logements sont constitués respectivement de profilés allongés solidaires de l'embase et sensiblement parallèles l'un à l'autre.

Avantageusement, les jambes dressées sont inclinées l'une vers l'autre, ce grâce à quoi, sous l'action d'une charge appliquée sur l'assise, elles forment des jambes de force arc-boutées dans les gorges.

Ainsi, une fois l'embase équipée (en principe à demeure) des deux logements à gorge, notamment des deux profilés à gorge, le siège repose et est bloqué sur lesdits profilés par arc-boutement des jambes dans les gorges de ces profilés sous l'action du poids de l'assise du siège (poids propre et poids appliqué sur l'assise lorsqu'elle est occupée).

L'ensemble est maintenu en situation correcte grâce aux seuls moyens de solidarisation de l'assise avec les jambes. Ainsi, en ayant recours à des moyens de solidarisation rapide, le montage et le démontage du siège s'effectue, sans perte de temps, par la seule manipulation desdits moyens de solidarisation.

De plus, une fois démonté, le siège se résout en des pièces (assise, jambes) de formes allongées qui peuvent être aisément regroupées et rangées.

Pour obtenir un blocage rapide, mais fiable des jambes sur les profilés respectifs, il est intéressant que les moyens de blocage axial comprennent, pour chaque pied, au moins un sabot coulissant dans la gorge du profilé correspondant et blocable de façon libérable dans celle-ci; de préférence alors, les moyens de blocage axial comprennent, pour chaque pied, un seul sabot coulissant et blocable dans la gorge du profilé correspondant et chaque saillie coudée inférieure des jambes est conformée en fourche apte à chevaucher ledit sabot et à être retenue dans la gorge de part et d'autre dudit sabot.

Dans un mode de réalisation avantageux, les moyens de solidarisation rapide de l'assise comprennent, pour chaque pied,
- au moins une tige filetée solidaire de l'assise et saillant sur la face inférieure de celle-ci,
- au moins un perçage dans la saillie coudée supérieure de la jambe destinée à être traversée par ladite tige filetée,
- et au moins un écrou vissable sur la tige filetée ;
avantageusement alors, l'assise comporte plusieurs emplacements de réception pour chaque tige filetée (13), de manière à pouvoir être installée sur des logements ayant des écartements différents.

Un système de siège amovible et démontable conforme à l'invention trouve une application particulièrement intéressante dans l'équipement de véhicules, tels que des embarcations, dont le fond ou plancher est équipé des susdits logements ou profilés. Il peut s'agir en particulier d'une embarcation de type gonflable, avantageusement du type pourvues d'un plancher de lames rigides parallèles juxtaposées, maintenues assemblées par deux profilés longitudinaux recevant les extrémités desdites lames de plancher, ces profilés étant alors, conformément à l'invention, pourvue de gorges longitudinales respectives ouvertes vers le haut pour la réception des extrémités inférieures des jambes du siège.

L'invention sera mieux comprise à la lecture de la description qui suit d'un mode de réalisation préféré donné uniquement à titre d'exemple non limitatif. Dans cette description on se réfère aux dessins annexés sur lesquels :
- la figure 1 est une vue éclatée très schématique, d'un mode de réalisation préféré d'un système de siège amovible et démontable selon l'invention, équipant une embarcation gonflable ;
- la figure 2 est une vue en coupe d'une partie du système de siège de la figure 1 ;
- la figure 3 est une vue éclatée en perspective d'une autre partie du système de siège de la figure 1 ; et
- la figure 4A et 4B sont des vues simplifiées illustrant deux étapes du processus de montage du système de siège de la figure 1.

La description qui suit se réfère, à titre d'exemple permettant de fixer les idées, à un système de siège amovible et démontable équipant une embarcation du type gonflable, étant toutefois entendu que le même système pourrait tout aussi bien être installé sur d'autres types d'embarcations ou d'autres types de véhicules, ou encore dans un autre environnement qu'un véhicule.

A la figure 1, l'embarcation gonflable 1 est schématisée (en coupe transversale) par ses boudins latéraux gonflables 2, un boudin central 3 formant quille sur lequel est tendue une toile inférieure 4, et un fond d'embarcation ou plancher 5 s'étendant entre les deux boudins.

De façon traditionnelle, un tel plancher peut être constitué par un ensemble de lames ou latte rigides (par exemple en bois) 6 assemblées parallèlement les unes aux autres de manière que le plancher puisse être roulé pour le transport de l'embarcation dégonflée. Pour offrir la résistance mécanique recherchée lorsque l'embarcation est gonflée, les lames 6 ont leur extrémités engagées respectivement dans deux profilés rigides parallèles 7, par exemple en aluminium, en forme de U couché, s'étendant latéralement au voisinage des boudins, comme cela apparaît clairement à la figure 3. Ces profilés sont solidarisés, par tous moyens appropriés (collage, vissage, rivetage,...), à la toile de fond 8 tendue entre les boudins et/ou aux boudins eux-mêmes.

Pour constituer le système de siège conforme à l'invention, chaque profilé 7 est en outre pourvu, notamment sur sa face supérieure, d'une gorge 9 s'ouvrant vers le haut par une ouverture plus étroite que le fond de la gorge.

Pour le reste le siège comprend essentiellement des pieds 11 et une assise 12.

Comme visible aux figures 1 et 2, l'assise 10 se présente sous la forme générale d'un panneau ou plaque rectangulaire plane ou sensiblement plane 12, qui, par ailleurs, peut être agencée de façon quelconque. Sur la face inférieure de cette plaque 12 font saillie deux tiges filetées 13 qui peuvent avantageusement être constituées, comme montré à la figure 2, par deux vis engagées dans deux passages débouchants 14 percés à travers la plaque, au voisinage des extrémités de celle-ci.

Avantageusement, à chaque extrémité de la plaque 12 peuvent être prévus plusieurs passages 14, 14',..., ayant des écartements mutuels différents de façon que la plaque 12, constituant l'assise 10, puisse être installée sur des pieds 11 d'écartements différents (pouvant en l'occurence correspondre à des embarcations de largeurs différentes).

Chaque pied 11 présente la forme générale d'un S très ouvert et comporte essentiellement une jambe allongée 15 terminée à ses deux extrémités par des saillies respectivement supérieur 16 et inférieur 17 coudées dans des directions opposées l'une à l'autre.

La saillie coudée supérieure 16 forme un appui sur lequel est apte à reposer la plaque 12 et elle présente un perçage 18 traversé par la tige filetée 13 de ladite plaque. Un écrou 19 à grosse tête est vissé sur la tige filetée 13 pour assurer l'assemblage rapide de la plaque 12 et du pied 11.

La saillie coudée inférieure 17 qui est tournée à l'opposé de la saillie coudée supérieure 16, est introduite dans la gorge 9 du profilé 7 en maintenant la jambe 15 approximativement verticalement comme montré à la figure 4A, puis en rabattant le pied en position inclinée comme montré à la figure 4B pour bloquer la saillie 17 dans le fond de la gorge 9. Les jambes 15 sont alors inclinées sur la verticale, en direction l'un de l'autre.

Une fois la plaque 12 solidarisée aux pieds préalablement mis en place dans les profilés, les efforts qui s'exercent verticalement sur l'assise (poids d'une personne assise par exemple) sont reportés sur les pieds inclinés l'un vers l'autre qui constituent alors des jambes de force s'arc-boutant dans les profilés 7.

Bien que les pieds puissent être au nombre de quatre répartis par paires sensiblement aux quatre angles de l'assise 12, il est toutefois plus avantageux de réduire le nombre des pièces composantes en ne prévoyant que deux pieds conçus sous une forme large pour leur conférer la stabilité, comme cela est représenté à la figure 3. Ces pieds peuvent par exemple être fabriqués par moulage d'une matière plastique rigide ou d'un métal (aluminium).

Pour bloquer chaque pied 11 sur son profilé 7 associé tout en autorisant un règlage longitudinal de position le long du profilé, on prévoit des sabots coulissants 20 introduits dans la gorge 9 et blocables au moyen d'une clé vissable 21. Toujours pour réduire le nombre des pièces composantes, la saillie coudée inférieure 17 peut comporter une échancrure médiane 22 qui lui confère une forme en fourche (voir figure 3) lui permettant, lorsqu'elle est introduite en position dans la gorge 9 du profilé associé, de chevaucher un sabot 20 qui est ainsi apte à assurer, à lui seul, le blocage du pied sur le profilé.

L'ensemble des moyens mis en oeuvre conformément à l'invention permet donc de constituer un siège amovible et démontable de conception simple, comprenant un nombre peu élevé de pièces composantes peu complexes, et ne nécessitant aucun outillage spécifique pour son installation ou son retrait.

En outre, sa conception permet de prévoir son installation sur tout type d'embase sur laquelle ou dans laquelle peuvent être prévus et/ou rapportés des profilés rigides de réception des extrémités des pieds 11.

## Revendications

1. Système de siège amovible et démontable destiné à reposer sur une embase,
caractérisé en ce qu'il comprend :
- deux logements (7) à gorge (9) solidaires de ladite embase, s'étendant approximativement parallèlement l'un à l'autre, la gorge s'ouvrant vers le haut par une ouverture plus étroite que le fond de la gorge,
- au moins deux pieds (11) comportant chacun une jambe allongée (15) terminée à ses deux extrémités par des saillies coudées respectives (16, 17), lesdites saillies (17) des extrémités inférieures des pieds étant introduites verticalement dans les gorges (9) des logements respectifs (7) et y étant retenues de manière telle que les jambes soient dressées en étant inclinées sur la verticale,
- des moyens (20) de blocage axial des pieds dans les logements respectifs,
- une assise (10) apte à reposer sur les saillies coudées des extremités supérieures des jambes (15), et
- des moyens de solidarisation rapide de l'assise avec les saillies coudées supérieures desdites jambes.

2. Système de siège selon la revendication 1, caractérisé en ce que les logements sont constitués respectivement de profilés allongés solidaires de l'embase et sensiblement parallèles l'un à l'autre.

3. Système de siège selon la revendication 1 ou 2, caractérisé en ce que les jambes dressées (15) sont inclinées l'une vers l'autre, ce grâce à quoi, sous l'action d'une charge appliquée sur l'assise, elles forment des jambes de force arc-boutées dans les gorges.

4. Système de siège selon la revendication 2 ou 3, caractérisé en ce que les moyens de blocage axial comprennent, pour chaque pied, au moins un sabot (20) coulissant dans la gorge du profilé correspondant et blocable (en 21) de façon libérable dans celle-ci.

5. Système de siège selon la revendication 4, caractérisé en ce que les moyens de blocage axial comprennent, pour chaque pied, un seul sabot coulissant et blocable dans la gorge du profilé correspondant et en ce que chaque saillie coudée inférieure (17) des jambes est conformée en fourche apte à chevaucher ledit sabot et à être retenue dans la gorge de part et d'autre dudit sabot.

6. Système de siège selon l'une quelconque des revendications 1 à 5, caractérisé en ce que les moyens de solidarisation rapide de l'assise comprennent, pour chaque pied (11),
- au moins une tige filetée (13) solidaire de l'assise (12) et saillant sur la face inférieure de celle-ci,
- au moins un perçage (18) dans la saillie coudée (16) de la jambe (15) destiné à être traversée par ladite tige filetée (13),
- et au moins un écrou (19) vissable sur la tige filetée (13).

7. Système de siège selon la revendication 6, caractérisé en ce que l'assise (12) comporte plusieurs emplacements de réception (14, 14') pour chaque tige filetée (13), de manière à pouvoir être installée sur des logements ayant des écartements différents.

8. Véhicule, notamment embarcation, caractérisé en ce qu'il est équipé d'un système de siège selon l'une quelconque des revendications 1 à 7, les logements ou profilés étant solidaires du plancher du véhicule.

9. Embarcation gonflable, caractérisée en ce qu'elle est équipée d'un système de siège selon l'une quelconque des revendications 1 à 7, les logements ou profilés étant solidaires du fond de l'embarcation.

10. Embarcation gonflable, pourvue d'un plancher constitué de lames rigides parallèles juxtaposées maintenues assemblées par deux profilés longitudinaux recevant les extrémités desdites lames,
caractérisée en ce qu'elle est pourvue d'un système de siège selon l'une quelconque des revendications 2 à 7, lesdits profilés d'assemblage des lames étant pourvus de gorges longitudinales respectives ouvertes vers le haut.

## Claims

1. A removable and dismountable seat system designed to stand on a base, characterized in that it comprises :
- two housings (7) including respective grooves (9) and secured to said base, said housings extending approximately parallel to each other, the groove opening upwards with an opening which is narrower than the bottom of the groove;
- at least two legs (11) each including an elongate shank (15) terminated at each of its two ends by respective angled projections (15, 17), said projections (17) of the lower ends of the legs being inserted vertically in the grooves (9) of respective ones of the housings (7) and being retained therein in such a manner that the shanks are upstanding while sloping relative to the vertical ;
- locking means (20) for locking the legs axially in their respective housings ;
- a seat proper (10) suitable for standing on the angled projections at the top ends of the shanks (15) ; and
- quick-fastening means for fastening the seat proper to the top angled projections of said shanks.

2. A seat system according to claim 1, characterized in that said housings are constituted by respective elongate section members secured to the base and disposed substantially parallel to each other.

3. A seat system according to claim 1 or 2, characterized in that said upstanding skanks (15) slope towards each other, whereby, under drive from a load on the seat proper, they form struts thrust into the grooves.

4. A seat system according to claim 2 or 3, characterized in that said axial locking means comprise, for each leg, at least one shoe (20) sliding in the groove of the corresponding section member and lockable (at 21) in releasable manner therein.

5. A seat system accordiong to claim 4, characterized in that, for each leg, the axial locking means comprise a single shoe that is slidable and lockable in the corresponding section member and in that each of the bottom angled projections (17) of the shanks is fork-shaped so as to be suitable for stradling said shoe and for being retained in the groove on either side of said shoe.

6. A seat system according to anyone of claims 1 to 5, characterized in that the quick-fastening means for the seat proper comprise, for each leg (11) :
- at least one threaded rod (13) secured to the seat proper (12) and projecting from the bottom face thereof ;
- at least one hole (18) in the angled projection (16) of the shank (15) through which said threaded rod (13) is to be received ; and
- at least one nut (19) screwable onto said threaded rod (13).

7. A seat system according to claim 6, characterized in that the seat proper (12) includes a plurality of locations (14, 14') for receiving each threaded rod (13) so as to enable it to be installed on housings that are at different spacings.

8. A vehicle, in particular a water craft, characterized in that it is provided with a seat system according to anyone of claims 1 to 7, the housings or section members being secured to the floor of the vehicle.

9. An inflatable water craft, characterized in that it is provided with a seat system according to anyone of claims 1 to 7, the housings or section members being secured to the bottom of the craft.

10. An inflatable water craft provided with a floor constituted by juxataposed parallel rigid strips held together by two longitudinal section members that receive the ends of said strips, the water craft being characterized in that it is provided with a seat system according to anyone of claims 2 to 7 said strip assembly section members being provided with respective upwardly-open longitudinal grooves.

## Patentansprüche

1. Verstell- und zerlegbares Sitzsystem, das auf einer Basisplatte zu ruhen bestimmt ist, dadurch gekennzeichnet, daß es enthält:
- zwei einstückig mit der Bodenplatte ausgebildete Lager (7) mit einer Auskehlung (9), die sich in etwa parallel zueinander erstrecken, wobei sich die Auskehlung nach oben durch eine Öffnung öffnet, die enger ist als der Boden der Auskehlung,
- wenigstens zwei Füße (11), die jeweils ein langgestrecktes Bein (15) tragen, das an seinen beiden Enden in jeweils abgewinkelten Ansätzen (16, 17) endet, wobei die Ansätze (17) der unteren Enden der Füße vertikal in die Auskehlungen (9) der zugehörigen Lager (7) eingeführt und dort so gehalten werden, daß die Beine in einer gegenüber der Vertikalen geneigten Position ausgerichtet sind,
- Mittel (20) zur Axialverrieglung der Füße in den zugehörigen Lagern,
- eine Sitzfläche (10), die geeignet ist, auf den abgewinkelten Ansätzen der oberen Enden der Beine (15) zu ruhen, und
- Mittel zur raschen Verbindung der Sitzfläche mit den oberen, abgewinkelten Ansätzen der Beine.

2. Sitzsystem nach Anspruch 1, dadurch gekennzeichnet, daß die Lager jeweils aus einstückig mit der Bodenplatte ausgebildeten und genau parallel zueinander verlaufenden, langgestreckten Profilstücken gebildet werden.

3. Sitzsystem nach Anspruch 1 oder 2, dadurch gekennzeichnet, daß die aufgerichteten Beine (15) aufeinanderzugeneigt sind, weshalb sie unter dem Eindruck einer auf die Sitzfläche einwirkenden Last bogenstrebenförmige Stützen in den Auskehlungen bilden.

4. Sitzsystem nach Anspruch 2 oder 3, dadurch gekennzeichnet, daß die Mittel zur Axialverriegelung für jeden Fuß wenigstens einen Schuh (20) enthalten, der in der Auskehlung des zugehörigen Profilstücks gleitbeweglich und darin lösbar verriegelbar (bei 21) angeordnet ist.

5. Sitzsystem nach Anspruch 4, dadurch gekennzeichnet, daß die Mittel zur Axialverriegelung für jeden Fuß einen einzigen Schuh enthalten, der in der Auskehlung des zugehörigen Profilstücks gleitbeweglich und verriegelbar ist, und daß jeder untere, abgewinkelte Ansatz (17) der Beine gabelförmig gestaltet ist, so daß er den Schuh übergreifen und in der Auskehlung beiderseits des Schuhs gehalten werden kann.

6. Sitzsystem nach einem der Ansprüche 1 bis 5, dadurch gekennzeichnet, daß die Mittel zur raschen Verbindung der Sitzfläche für jeden Fuß (11) enthalten
- wenigstens eine mit der Sitzfläche (12) einstückig ausgebildete Gewindespindel (13), die auf der Unterseite der Sitzfläche absteht,
- wenigstens eine Bohrung (18) im abgewinkelten Ansatz (16) des Beins (15), durch die die Gewindespindel (13) greifen kann,
- und wenigstens eine Mutter (19), die auf die Gewindespindel (13) aufgeschraubt werden kann.

7. Sitzsystem nach Anspruch 6, dadurch gekennzeichnet, daß die Sitzfläche (12) vorzugsweise mehrere Aufnahmestellen (14, 14') für jede Gewindespindel (13) enthält, so daß sie an Lagerstellen mit unterschiedlichen Abständen installiert werden kann.

8. Fahrzeug, insbesondere Boot, dadurch gekennzeichnet, daß es mit einem Sitzsystem nach einem der Ansprüche 1 bis 7 ausgestattet ist, wobei die Lager oder Profilstücke einstückig mit der Fußplatte des Fahrzeugs ausgebildet sind.

9. Aufblasbares Boot, dadurch gekennzeichnet, daß es mit einem Sitzsystem nach einem der Ansprüche 1 bis 7 ausgestattet ist, wobei die Lager oder Profilstücke einstückig mit dem Boden des Boots ausgebildet sind.

10. Aufblasbares Boot, enthaltend ein Fußbrett aus steifen, parallel zueinander verlaufenden, übereinanderliegenden Latten, die durch zwei Längsprofile zusammengehalten werden, die die Enden der Fußbrettlatten aufnehmen, dadurch gekennzeichnet, daß dieses Boot mit einem Sitzsystem nach einem der Ansprüche 2 bis 7 ausgerüstet ist, wobei diese Profilstücke zum Zusammenhalten der Latten mit Längsauskehlungen bzw. nach oben offenen Auskehlungen versehen sind.
